# EUROPÄISCHE PATENTSCHRIFT

(11) **EP 0 827 830 B1**
(45) Veröffentlichungstag und Bekanntmachung des Hinweises auf die Patenterteilung: **12.07.2000**
(21) Anmeldenummer: 97114963.8
(22) Anmeldetag: 29.08.1997
(51) Int. Cl.: B41F 13/10, B41F 27/12

(54) **Zylinder**
Cylinder
Cylindre

(30) Priorität: 07.09.1996 DE 19636412
(43) Veröffentlichungstag der Anmeldung: 11.03.1998
(73) Patentinhaber: Koenig & Bauer Aktiengesellschaft, 97080 Würzburg (DE)
(72) Erfinder: Puschnerat, Helmut, 67591 Wachenheim (DE)

(56) Entgegenhaltungen:
- EP-A- 0 686 503
- DE-A- 4 303 381
- DE-C- 318 702
- DE-U- 9 320 691
- DE-U- 29 600 845

## Beschreibung

Die Erfindung betrifft einen Zylinder einer Rotationsdruckmaschine zum Anheben einer Platte gemäß dem Oberbegriff des Anspruchs 1.

Die DE 43 03 381 A1 zeigt einen Plattenzylinder mit einer Einrichtung zum Anheben einer Druckplatte mittels Druckluft. Dazu sind in einer Mantelfläche des Plattenzylinders unterhalb der anzuhebenden Druckplatte Öffnungen angebracht, die mit Druckluft beaufschlagbar sind.

Nachteilig an diesem Plattenzylinder ist, daß durch die in der Mantelfläche angeordneten Öffnungen Unregelmäßigkeiten im Druckbild auftreten können bzw. die druckfreie Zone vergrößert wird.

Die DE 296 00 845 U1 beschreibt eine Vorrichtung zum Befestigen einer Platte auf einem Zylinder mittels einer schwenkbaren Welle. Diese Welle weist Blasbohrungen zum Lösen der Platte auf.

Der Erfindung liegt die Aufgabe zugrunde, einen Zylinder zum Anheben einer Platte zu schaffen.

Diese Aufgabe wird erfindungsgemäß durch die Merkmale des kennzeichnenden Teiles des Anspruchs 1 gelöst.

Die mit der Erfindung erzielbaren Vorteile bestehen insbesondere darin, daß durch die Anordnung von Druckmittelzuführungen im Kanal eine druckfreie Zone nicht vergrößert wird.

Während des Abhebevorganges vergrößern sich öffnungen, aus denen beispielsweise Falschluft entweichen kann, nicht wesentlich, weshalb nur eine minimale Menge von Druckmittel benötigt wird. Deshalb können die Querschnitte der Leitungen zum Zuführen von Druckmittel klein gehalten werden.
In vorteilhafter Weise kann ein Ende der Platte vollständig aus dem Schlitz entfernt werden.
Zudem ist eine Zuführung des Druckmittels äußerst einfach ausgeführt.

Der erfindungsgemäße Zylinder ist in der Zeichnung dargestellt und wird im folgenden näher beschrieben.

Es zeigt
- Fig. 1: einen schematischen Schnitt durch den Zylinder.

Ein Zylinder 1 einer Rotationsdruckmaschine ist zur Aufnahme von biegsamen Platten 2 mit abgekanteten Enden 3, 4 mit mindestens einem parallel zu seiner Drehachse verlaufenden, sich von einer Mantelfläche 6 des Zylinders 1 in sein Inneres 7 erstreckenden, engen Kanal versehen.
Bei der Platte 2 mit einer Dicke d2, z. B. d2 = 0,3 mm, handelt es sich vorzugsweise um Druckplatten, z. B. für den Flachdruck oder Hochdruck (insbesondere Flexodruck, d.h. Trägerplatten mit Kunststoffschicht) oder um Trägerplatten mit z. B. darauf befestigten Gummitüchern. Das vorlaufende Ende 3 und nachlaufende Ende 4 weisen jeweils einen abgekanteten Schenkel 9, 11 auf.

Der Kanal ist im Querschnitt annähernd rechteckig, in Form eines Schlitzes 12, ausgebildet. Eine Breite b12 des Querschnittes des Schlitzes 12 weist an seinem Anfang 13 etwas mehr als die doppelte Dicke d2 der Platte 2 auf, d.h. beispielsweise b8 = 1 mm. Der der Schlitz 12 ist bezüglich einer an der Mantelfläche 6 im Bereich des Schlitzes 12 anliegenden Tangente 14 um einen Neigungswinkel Alpha, z. B. Alpha = 45°, geneigt. Am Ende des Schlitzes 12 ist eine parallel zu dem Kanal verlaufende Bohrung 16 in dem Zylinder 1 angebracht. Der Schlitz 12 tangiert die Bohrung 16 in Form einer Sehne, so daß die Bohrung 16 mit dem Schlitz 12 in Verbindung steht. In dieser Bohrung 16 ist ein Schwenkhebel 17, der im vorliegenden Ausführungsbeispiel als eine Welle 17 mit einem Radius r17, z. B. r17 = 15 mm, ausgeführt ist, schwenkbar zentrisch gelagert. Diese Welle 17 ist in axialer Richtung mit mehreren von radial nach außen wirkenden, gefederten Druckstücken 18 versehen. Die Druckstücke 18 sind so in der Welle 17 befestigt, daß deren Drucknocken 19 über eine Mantelfläche 21 der Welle 17 hinaus federnd wirken können. Im dargestellten Beispiel sind die Drucknocken 19 zylinderförmig ausgestaltet, so daß sich für jeden Drucknocken 19 beispielsweise eine linienförmige Berührzone ergibt. Es ist beispielsweise auch möglich, die Drucknocken 18 an ihrem äußeren Ende mit einer Kugelkuppe zu versehen.

Der Kanal wird zur Aufnahme des vorlaufenden Endes 3 der Platte 2 von einer um den öffnungswinkel Alpha geneigten Seitenfläche 22 und von einer gegenüberliegenden Seitenfläche 23 begrenzt.

Der Kanal weist rechteckförmigen Querschnitt auf und ist somit als Schlitz 12, der zusätzlich stirnseitig geschlossen ist, ausgeführt. An seinem innen liegenden Ende 32 ist der Schlitz 12 mit einer Druckmittelzuführung versehen. Diese kann im einfachsten Fall aus einer oder zwei an einer oder beiden Stirnflächen des Zylinders 1 angeordneten Bohrungen 33 bestehen, an denen eine Druckmittelquelle angeschlossen wird.

## Patentansprüche

1. Zylinder (1) einer Rotationsdruckmaschine mit Austrittsöffnungen (33) zur Zufuhr eines Druckmittels um eine biegsame Platte (2) von einer Mantelfläche (6) des Zylinders (1) abzuheben, wobei die Enden (3; 4) der Platte (2) in einem Kanal (12) angeordnet sind, wobei der Kanal von zwei Seitenflächen (22; 23) und einer Welle (17) begrenzt und mindestens eine in den Kanal mündende Austrittsöffnung angeordnet ist, dadurch gekennzeichnet, daß der Kanal als Schlitz (12) ausgebildet ist und daß die Austrittsöffnung (33) stirnseitig am Zylinder (1) und außerhalb der schwenkbaren Welle (17) angeordnet ist.

2. Zylinder (1) nach Anspruch 1 dadurch gekennzeichnet, daß mindestens eine Austrittsöffnung zum Zuführen von Druckmittel im Bereich eines innen liegenden Endes (32) des Schlitzes (12) angeordnet ist.

## Claims

1. Cylinder (1) of a web-fed printing machine, having outlet openings (33) for supplying a pressure medium, in order to lift off a flexible plate (2) from a circumferential surface (6) of the cylinder (1), the ends (3; 4) of the plate (2) being arranged in a channel (12), the channel being bounded by two side surfaces (22; 23) and a shaft (17), and there being arranged at least one outlet opening which opens into the channel, characterized in that the channel is designed as a slot (12), and in that the outlet opening (33) is arranged on the end side on the cylinder (1) and outside the pivotable shaft (17).

2. Cylinder (1) according to Claim 1, characterized in that at least one outlet opening for supplying pressure medium is arranged in the region of an inner end (32) of the slot (12).

## Revendications

1. Cylindre (1) d'une machine à imprimer rotative, comportant des ouvertures de sortie (33) pour l'amenée d'un fluide sous pression, pour soulever une plaque flexible d'une surface d'enveloppe (6) du cylindre (1), les extrémités (3; 4) de la plaque (2) étant disposées dans un canal (12), le canal étant délimité par deux surfaces latérales (22; 23) et un arbre (17), et au moins une ouverture de sortie débouchant dans le canal, caractérisé en ce que le canal est réalisé sous la forme de fente (12) et en ce qu'au moins une ouverture de sortie, destinée à amener du fluide sous pression, est ménagée dans la zone d'une extrémité (32), située intérieurement, de la fente (12), en ce que l'ouverture de sortie (33) est disposée frontalement sur le cylindre (1) et à l'extérieur de l'arbre (17) susceptible de pivoter.

2. cylindre (1) selon la revendication 1, caractérisé en ce qu'au moins une ouverture de sortie, prévue pour amener du fluide sous pression, est ménagée dans la zone d'une extrémité (32), située intérieurement, de la fente (12).
